# EUROPÄISCHE PATENTANMELDUNG

(11) **EP 2 711 486 A1**
(43) Veröffentlichungstag der Anmeldung: **26.03.2014**
(21) Anmeldenummer: 12006683.2
(22) Anmeldetag: 25.09.2012
(51) Int. Cl.: E04H 12/22

(54) **Stabilisierungsvorrichtung zur Lagestabilisierung eines stabförmigen Gegenstandes oder eines Erdankers, Verfahren zur Herstellung einer Stabilisierungsvorrichtung und Eintreibwerkzeug für eine Stabilisierungsvorrichtung**

(71) Anmelder: Gebr. Sträb GmbH & Co., 73240 Wendlingen (DE)
(72) Erfinder: Bader, Joachim, 73240 Wendlingen (DE); Gruber, Bruno, 82140 Olching (DE)

(57) **Zusammenfassung**

Eine gemäß der Erfindung ausgebildete Stabilisierungsvorrichtung (10,20,20a,30,40) kann auf einfache Weise einen stabförmigen Gegenstand oder einen Erdanker im Erdreich (E) sowohl nachträglich im gelockerten Zustand als auch beim Eintreibvorgang des stabförmigen Gegenstands oder Erdankers in seiner Lage auch über einen längeren Zeitraum hinweg stabilisieren. Da das Basisteil (12,22,22a1,22a2,32,42) zum Stützteil (14,24,24a1,24a2) bzw. zum Stützbereich (34,44a,44b,44c) geneigt ausgebildet und das Basisteil breiter als das Stützteil bzw. der Stützbereich ausgebildet ist, erfolgt eine großflächige Abstützung des stabförmigen Gegenstands oder Erdankers im Erdreich, so dass eine sichere Lage desselben auch unter Witterungseinflüssen oder Einwirkung mechanischer Kräfte gewährleistet werden kann. Durch einen Abstand zwischen dem Basisteil der Stabilisierungsvorrichtung und dem stabförmigen Gegenstand oder Erdanker kann Feuchtigkeit in diesem Bereich in das Erdreich abgeleitet werden.

## Beschreibung

Die vorliegende Erfindung bezieht sich eine Stabilisierungsvorrichtung zur Lagestabilisierung eines stabförmigen Gegenstandes oder eines Erdankers, ein Verfahren zur Herstellung einer Stabilisierungsvorrichtung und ein Eintreibwerkzeug zum Eintreiben einer Stabilisierungsvorrichtung in das Erdreich.

Es ist allgemein bekannt, stabförmige Gegenstände, wie Pfosten, Stangen bzw. Maste in das Erdreich einzutreiben. Durch Witterungseinflüsse lockern sich diese jedoch im Laufe der Zeit.

Um eine Stabilisierung eines solchen stabförmigen Gegenstandes, z.B. eines Pfostens vorzunehmen, wird im einfachsten Fall dieser im eingetriebenen Zustand im Erdreich einbetoniert, was jedoch in ökologischer Hinsicht nachteilig ist. Darüber hinaus lassen sich einbetonierte Pfosten nur schwierig wieder aus dem Erdreich entfernen. Eine weitere Möglichkeit besteht darin, Pfosten durch Einstampfen von Füllmaterial zu verdichten oder Holzkeile zur Lagestabilisierung einzuschlagen.

Nachteilig beim Festrammen und Verdichten von Füllmaterial ist, dass der Boden um den Pfosten herum die Wasserdurchlässigkeit verringert, was zur Stauung von Feuchtigkeit führt.. Beim Einschlagen von Holzkeilen besteht der Nachteil, dass eine genaue Positionierung der senkrechten Stellung des Pfostens nur unzureichend vorgenommen werden kann und dass das Holzmaterial nur eine begrenzte Lebensdauer hat.

Um diese Nachteile zu beseitigen, sind allgemein Erdanker zur Aufnahme stabförmiger Gegenstände bekannt. Ein solcher Erdanker, der weit verbreitet im Gebrauch ist, ist z.B. aus dem Europäischen Patent EP 0 243 376 B1 bekannt.

Auch bei der Verwendung von Erdankern kann das Problem auftreten, dass eine Lockerung des Erdankers mit darin aufgenommenem Pfosten durch strenge Witterungseinflüsse oder Vandalismus durch Hebelwirkung über den Pfosten auftreten kann.

Der Erfindung liegt daher die Aufgabe zugrunde, eine Stabilisierungsvorrichtung zu schaffen, die einfach aufgebaut ist und im im Erdreich eingetriebenen Zustand eine lange Lebensdauer hat, ein Verfahren zur Herstellung einer Stabilisierungsvorrichtung anzugeben und ein Eintreibwerkzeug für eine Stabilisierungsvorrichtung zu schaffen.

Diese Aufgabe wird durch die im Patentanspruch 1, 13 und 14 angegebenen Merkmale gelöst.

Eine gemäß der Erfindung ausgebildete Stabilisierungsvorrichtung kann auf einfache Weise einen stabförmigen Gegenstand oder einen Erdanker im Erdreich sowohl nachträglich im gelockerten Zustand als auch beim Eintreibvorgang des stabförmigen Gegenstands oder Erdankers in seiner Lage auch über einen längeren Zeitraum hinweg stabilisieren. Da das Basisteil zum Stützteil bzw. zum Stützbereich geneigt ausgebildet und das Basisteil breiter als das Stützteil bzw. der Stützbereich ausgebildet ist, erfolgt eine großflächige Abstützung des stabförmigen Gegenstands oder Erdankers im Erdreich, so dass eine sichere Lage desselben auch unter Witterungseinflüssen oder Einwirkung mechanischer Kräfte gewährleistet werden kann. Durch einen Abstand zwischen dem Basisteil der Stabilisierungsvorrichtung und dem stabförmigen Gegenstand oder Erdanker kann Feuchtigkeit in diesem Bereich in das Erdreich abgeleitet werden.

Weiterbildungen der Erfindung sind in den Unteransprüchen angegeben.

In einer erfindungsgemäßen Ausführungsform verjüngt ich ein Abschnitt des Stützteils bzw. Stützbereiches durchgehend von einer oberen Kante zur unteren Kante hin. Dadurch kann die Stabilisierungsvorrichtung einfach an den stabförmigen Gegenstand oder Erdanker angelegt und eingetrieben werden, wobei beim Eintreibvorgang die Stabilisierungsvorrichtung gleichförmig an dem stabförmigen Gegenstand oder Erdanker entlang gleitet.

In einer weiteren erfindungsgemäßen Ausführungsform hat das Basisteil die Form eines Halbkreises oder eines Kreissegments oder hat eine V-Form. Eine Stabilisierungsvorrichtung mit einem solchen Basisteil lässt sich einfach herstellen.

In einer weiteren erfindungsgemäßen Ausführungsform ist wenigstens das Basisteil aus einem Material mit steifelastischen Eigenschaften hergestellt. Das hat den Vorteil, das die Außenbereiche des Basisteils unter einer Vorspannung an dem stabförmigen Gegenstand oder Erdanker anliegen und so eine gute Lagestabilisierung über einen langen Zeitraum gewährleisten.

Wenn eine obere Kante des Stützteiles oder Stützbereiches nach oben über eine obere Kante des Basisteils hervorsteht, besteht in einer anderen erfindungsgemäßen Ausführungsform der Vorteil, dass beim Eintreiben der Stabilisierungsvorrichtung die Gefahr einer Schädigung des Basisteils weitgehend vermieden wird.

Bei einer weiteren erfindungsgemäßen Ausführungsform, bei der der Stützbereich durch Umformen des Basisteils hergestellt ist, besteht der Vorteil einer einfachen Herstellung mit geringem Materialaufwand.

In einer weiteren erfindungsgemäßen Ausführungsform weist das Basisteil und/oder das Stützteil und/oder der Stützbereich Durchbrüche auf. Dies hat den Vorteil, dass Wurzelgeflecht durch diese Durchbrüche wachsen kann, was zu einer weiteren Verfestigung der Stabilisierungsvorrichtung im Erdreich führt.

Wenn gemäss einer weiteren erfindungsgemäßen Ausführungsform die untere Kante des Basisteils im zentrischen Bereich gewölbt oder spitz ausgebildet ist, wird das Eintreiben der Stabilisierungsvorrichtung in das Erdreich erleichtert.

In einer weiteren erfindungsgemäßen Ausführungsform ist die Stabilisierungsvorrichtung in zwei Teile aufgeteilt, von denen jedes ein Basisteil und ein Stützteil aufweist. Dies hat den Vorteil einer einfacheren Herstellung.

Wenn in einer anderen erfindungsgemäßen Stabilisierungsvorrichtung eine Vielzahl von Stützteilen oder Stützbereichen verwendet werden, kann das Stabilitätsverhalten weiter verbessert werden.

Da gemäß einer weiteren erfindungsgemäßen Ausführungsform die Stabilisierungsvorrichtung aus Metall oder Kunststoff hergestellt ist, kann die Lebensdauer gegenüber z.B. aus Holz bestehenden Keilen verbessert werden.

Wenn gemäß einer weiteren erfindungsgemäßen Ausführungsform die Stirnseite des Stützteils oder Stützbereiches konvex gewölbt ist oder wellenförmig ausgebildet ist, kann die Gleitwirkung beim Eintreiben in das Erdreich weiter verbessert werden.

Gemäß eines erfindungsgemäßen Verfahrens wird die Stabilisierungsvorrichtung durch Zuschneiden eines Metallblechs und Umformen des Metallblechs in eine Bogenform oder Keilform hergestellt. Gleichzeitig mit dem Umformvorgang oder zeitlich darauffolgend wird eine Sicke in das Basisteil eingepresst, die als Stützbereich dient. Dadurch ist eine besonders einfache und werkstoffsparende Herstellmöglichkeit der Stabilisierungsvorrichtung gegeben.

Ein erfindungsgemäßes Eintreibwerkzeug ist in Form einer Hohlzylinder-Hälfte mit einer kreisbogenförmigen Innenwand und einer kreisbogenförmigen Außenwand ausgebildet. Dadurch wird der Vorgang des Eintreibens einer Stabilisierungsvorrichtung erleichtert. Zur weiteren Verbesserung der Handhabung weist das Eintreibwerkzeug einen Handgriff auf.

In einer weiteren Ausführungsform weist ein erfindungsgemäßes Eintreibwerkzeug zwei Hohlzylinder-Hälften auf, die über ein Scharnier miteinander verbunden sind. Dadurch kann das Eintreibwerkzeug um den stabförmigen Gegenstand oder Erdanker herum positioniert werden. Um die Handhabung des Eintreibvorgangs weiter zu verbessern, ist ein sich senkrecht erstreckender Stab an jeder Hohlzylinder-Hälfte angeordnet, an dem ein Handgriff montiert ist.

Ausführungsformen der Erfindung werden an Hand der Zeichnungen näher beschrieben. Darin zeigen:
- Fig. 1: eine Perspektivansicht einer Stabilisierungsvorrichtung gemäß einer ersten Ausführungsform der Erfindung,
- Fig. 2: eine Perspektivansicht einer Stabilisierungsvorrichtung gemäß einer zweiten Ausführungsform der Erfindung,
- Fig. 3: eine Perspektivansicht einer modifizierten Stabilisierungsvorrichtung gemäß der zweiten Ausführungsform der Erfindung,
- Fig. 4: eine Perspektivansicht einer Stabilisierungsvorrichtung gemäß einer dritten Ausführungsform der Erfindung,
- Fig. 5: eine Perspektivansicht eines in das Erdreich eingebrachten Pfostens und diesen stützende Stabilisierungsvorrichtungen,
- Fig. 6: eine Perspektivansicht eines Eintreibwerkzeuges zum Eintreiben der Stabilisierungsvorrichtung in das Erdreich,
- Fig. 7: eine Perspektivansicht einer modifizierten Ausführungsform von Fig. 2,
- Fig. 8: eine Perspektivansicht einer weiteren modifizierten Ausführungsform von Fig. 2,
- Fig. 9: eine Perspektivansicht einer weiteren modifizierten Ausführungsform von Fig. 2,
- Fig. 10: eine Perspektivansicht einer weiteren modifizierten Ausführungsform von Fig. 2,
- Fig. 11: eine Perspektivansicht einer weiteren modifizierten Ausführungsform von Fig. 2, und
- Fig. 12: eine Perspektivansicht einer weiteren Ausführungsform der Erfindung.

Fig. 1 zeigt eine Perspektivansicht einer Stabilisierungsvorrichtung 10, die ein Basisteil 12 und ein Stützteil 14 aufweist. Das Basisteil 12 ist in Form eines Halbrohrs ausgebildet mit einem Durchmesser D, einer Höhe H und einer Wandstärke W. Entlang einer in Richtung der Höhe H verlaufenden Mittellinie M ist das Stützteil 14 angeordnet mit einer Länge L, einer Breite BS und einer Tiefe T an einer oberen Kante 12a des Basisteils 12. Das Stützteil 14 erstreckt sich von der oberen Kante 12a des Basisteils 12 zu einer unteren Kante 12b des Basisteils 12 hin, wobei sich die Tiefe T von der oberen Kante 12a in Richtung der unteren Kante 12b durchgehend verjüngt. Der Durchmesser D des Basisteils 12 und die Breite BS des Stützteils 14 erstrecken sich in Breitenrichtung B.

In der gezeigten Ausführungsform endet das Stützteil 14 in einem vorbestimmten Abstand von der unteren Kante 12b. In einer anderen, nicht gezeigten Ausführungsform erstreckt sich das Stützteil 14 über die gesamte Höhe H des Basisteils 12. In einer weiteren, nicht gezeigten Ausführungsform beginnt das Stützteil 14 in einem vorbestimmten Abstand von der oberen Kante 12a.

In der bevorzugten Ausführungsform von Fig. 1 beträgt der Durchmesser D 56mm, die Höhe H 220mm, die Wandstärke des Basisteils 12 2mm, die Länge L des Stützteils 14 180mm, die Tiefe T des Stützteils 14 an der oberen Kante 12 18mm und die Dicke D des Stützteils 14 5mm. Die genannten Maße beziehen sich auf die Verwendung zur Lagestabilisierung eines Pfostens mit einem Durchmesser von 60mm oder eines Erdankers mit einem Durchmesser von 67mm. Die genannten Maße sind beispielhaft und nicht als beschränkend auszulegen.

Die Stabilisierungsvorrichtung 10, insbesondere das Basisteil 12, besteht aus einem steifelastischen Material, z.B. steifelastischem Polypropylen. Der Begriff "steifelastisch" ist so zu verstehen, dass das Material die Eigenschaft hat, dass das Basisteil 12 beidseitig im oberen Bereich unter einem gewissen Kraftaufwand, z.B. von mindestens einigen Newton, bevorzugterweise in einem Bereich über 20N, in Breitenrichtung B gespreizt werden kann und nach Entlastung in seine Ausgangslage zurückkehrt.

In der gezeigten Ausführungsform sind das Basisteil 12 und das Stützteil 14 einteilig ausgebildet und z.B. durch ein Spritzgussverfahren hergestellt.

Das Material der Stabilisierungsvorrichtung 10 ist nicht auf Kunststoff beschränkt.

In anderen Ausführungsformen besteht die Stabilisierungsvorrichtung 10 aus einem Metallmaterial, z.B. Stahl oder Aluminium. Bei der Verwendung von Stahl werden das Basisteil 12 und das Stützteil 14 in einer Ausführungsform als separate Teile gefertigt und zu der Stabilisierungsvorrichtung 10 durch ein geeignetes Fügeverfahren, wie z.B. Schweißen oder Hartlöten miteinander verbunden. Zur Verbesserung der Korrosionsbeständigkeit ist die aus Stahl bestehende Stabilisierungsvorrichtung 10 verzinkt oder anderweitig auf andere bekannte Weise korrosionsgeschützt.

Zur Herstellung der Stabilisierungsvorrichtung 10 aus einem Aluminiummaterial ist ein Druckgussverfahren einsetzbar.

In einer anderen modifizierten Ausführungsform bestehen das Basisteil 12 und das Stützteil 14 aus unterschiedlichen Materialien und sind durch ein geeignetes Fügeverfahren miteinander verbunden.

Fig. 2 zeigt eine Perspektivansicht einer Ausführungsform einer Stabilisierungsvorrichtung 20, die ähnlich zu der Ausführungsform von Fig. 1 ausgebildet ist und ein Basisteil 22 und ein Stützteil 24 aufweist. Das Basisteil 22 hat im Unterschied zu der zuerst erläuterten Ausführungsform die Form eines Kreissegments. Das Stützteil 24 ist ebenfalls entlang einer in Richtung der Höhe H verlaufenden Mittellinie M angeordnet, wobei sich dessen Tiefe T sich von einer oberen Kante 22a des Basisteils 20 zu einer unteren Kante 22b des Basisteils 20 hin durchgehend verjüngt.

In Fig. 3 ist eine modifizierte Ausführungsform von Fig. 2 gezeigt. Die Stabilisierungsvorrichtung 20A ist in zwei Teilen 20A1, 20A2 ausgebildet, wobei das Teil 20A1 ein erstes Basisteil 22A1 und ein erstes Stützteil 24A1 aufweist und das Teil 20A2 ein zweites Basisteil 22A2 und ein zweites Stützteil 24A2 aufweist.

Das erste Stützteil 24A1 verjüngt sich von einer oberen Kante 22A1a des Basisteils 22A1 zu einer unteren Kante 22A1b hin. In gleicher Weise verjüngt sich das zweite Stützteil 24A2 von einer oberen Kante 22A2a des Basisteils 22A2 zu einer unteren Kante 22A2b hin

Die beiden Teile 20A1, 20A2 werden durch ein geeignetes Fügeverfahren, wie z.B. Kleben bei der Verwendung von Kunststoff, oder Schweißen bei der Verwendung von Stahl, entlang der Außenflächen der Stützteile 24A1, 24A2 miteinander verbunden.

In einer anderen Ausführungsform bleiben die beiden Teile 20A1, 20A2 getrennt und werden an den Außenflächen der Stützteile 24A1, 24A2 aneinandergelegt gemeinsam in das Erdreich E (siehe Fig. 5) eingetrieben.

Diese Ausführungsform ist hinsichtlich einer einfachen Herstellung von Vorteil, insbesondere wenn die Stabilisierungsvorrichtung aus Stahlblech hergestellt wird.

Fig. 4 zeigt eine Stabilisierungsvorrichtung 30 mit einem Basisteil 32, das einen eingeformten Stützbereich 34 in Form einer Sicke aufweist, dessen Tiefe T sich von einer oberen Kante 32a in Richtung der unteren Kante 32b durchgehend verjüngt, so dass er eine Keilform hat.

Die Stabilisierungsvorrichtung 30 ist bevorzugterweise aus Stahl hergestellt, wobei der eingeformte Stützbereich 34 durch ein Umformverfahren hergestellt ist. In einer anderen Ausführungsform ist die Stabilisierungsvorrichtung 300 durch ein Urformverfahren hergestellt

In einer anderen Ausführungsform besteht die Stabilisierungsvorrichtung 30 aus Kunststoff und ist durch Spritzgießen oder ein Warmumformverfahren hergestellt.

Fig. 5 zeigt zwei in das Erdreich E eingetriebene Stabilisierungsvorrichtungen 10, die einen Pfosten 100 an dessen Außenumfang umfassen und eine Lagestabilisierung desselben vornehmen.

Im eingetriebenen Zustand der Stabilisierungsvorrichtung 10 liegt durch die steifelastischen Materialeigenschaften daher das Basisteil 12 unter einer Vorspannung beidseitig an dem Pfosten 100 an, so dass eine gute Lagestabilisierung des Pfostens 100 über einen langen Zeitraum erzielt werden kann.

In Fig. 6 ist ein Eintreibwerkzeug 50 dargestellt, das in Form eines aus zwei Hälften 52, 54 bestehenden Hohlzylinders mit einer kreisbogenförmigen Innenwand und einer kreisbogenförmige Außenwand ausgebildet ist, wobei die Hohlzylinder -Hälften 52, 54 über ein Scharnier 55 schwenkbar miteinander verbunden sind. Jede Hohlzylinder-Hälfte 52; 54 ist mit einem bügelförmigen Griff 56 versehen, der eine einfache Handhabung des Eintreibwerkzeugs 50 gewährleistet.

Das Scharnier 55 bietet die Möglichkeit, das Eintreibwerkzeug 50 auf einfache Weise um den Pfosten 100 zu legen und die Stabilisierungsvorrichtung 10; 20; 20A; 30 in das Erdreich E einzurammen. Das Eintreibwerkzeug 50 hat eine vorbestimmte Masse, z.B. 5kg oder höher, um den Eintreibvorgang effektiv zu gestalten.

In einer modifizierten Ausführungsform ist, wie in Fig. 6 mit gestrichelten Linien dargestellt, an jeder Hohlzylinder-Hälfte 52; 54 ein sich senkrecht in Richtung der Höhe H erstreckender Stab 58 befestigt, an dem der bügelförmige Griff 56 montiert ist. Dadurch wird die Handhabung des Eintreibwerkzeugs 50 dahingehend verbessert, dass eine stehende Nutzerperson mit dem Eintreibwerkzeug 50 ergonomisch vorteilhaft arbeiten kann.

In einer weiteren Ausführungsform wird ein nicht gezeigtes Eintreibwerkzeug verwendet, das nur eine Hohlzylinder-Hälfte aufweist, so dass ein Scharnier entfällt. In einer Modifikation der Ausführungsformen ist das Scharnier leicht voneinander trennbar ausgebildet, so dass eine Hohlzylinder-Hälfte bei Bedarf ausgehängt wird und nur allein zum Eintreiben verwendet wird.

Wie in Fig. 5 gezeigt ist, können zwei, den Pfosten 100 umfassenden Stabilisierungsvorrichtungen 10; 30 in das Erdreich E eingetrieben werden. In Abhängigkeit von der Größe des Kreissegments können auch 3, 4 oder mehr Stabilisierungsvorrichtungen 20; 30 in das Erdreich E um den Umfang des Pfostens 100 oder eines nicht gezeigten Erdankers in das Erdreich E eingetrieben werden, um den Pfosten 100 oder den Erdanker um den Umfang herum in seiner vertikalen Lage zu stabilisieren.

Ferner besteht die Möglichkeit, nur eine Stabilisierungsvorrichtung 10; 20; 20A; 30 zur Lagestabilisierung eines schräg stehenden Pfostens 100 oder Erdankers in das Erdreich E einzutreiben. Darüber hinaus können auch zwei oder mehr Stabilisierungsvorrichtungen 10; 20; 30 hintereinander in das Erdreich E eingetrieben werden.

Bei der Verwendung der Stabilisierungsvorrichtung 10; 20; 20A; 30 wird in einem Bereich nahe der Oberfläche des Erdreichs E der stabförmige Gegenstand oder Erdanker in seitlicher Richtung stabil abgestützt. Da zwischen dem stabförmigen Gegenstand oder Erdanker ein Hohlraum gebildet wird, kann eine ungehinderte Drainage von sich stauender Feuchtigkeit gewährleistet werden. In einer Ausführungsform ist der Hohlraum mit einem wasserdurchlässigen Granulat verfüllt. In bestimmten Anwendungsfällen wird in den Hohlraum aushärtendes Material, wie Mörtel, eingebracht.

Bei der Verwendung von mindestens einer Stabilisierungsvorrichtung 10; 20; 20A; 30 zur Lagestabilisierung eines Erdankers, wie er z.B. aus der EP 0 243 376 B1 bekannt ist, kann die mindestens eine Stabilisierungsvorrichtung 10; 20; 20A; 30 bei einem lockeren Erdanker verwendet werden, oder die mindestens eine Stabilisierungsvorrichtung 10; 20; 20A; 30 kann vor dem Eintreiben des Erdankers in das Erdreich E eingerammt werden. Ferner besteht die Möglichkeit, einen lockeren Erdanker aus dem Erdreich E zu ziehen, die mindestens eine Stabilisierungsvorrichtung 10; 20; 20A; 30 in das Erdreich E einzubringen und danach den Erdanker in das Erdreich E einzutreiben.

Außerdem kann die mindestens eine Stabilisierungsvorrichtung 10; 20; 20A; 30 an dem stabförmigen Gegenstand oder Erdanker vor dem Eintreiben in das Erdreich E befestigt werden. Die Befestigung erfolgt in der bevorzugten Ausführungsform mittels Kabelbindern oder Klebeband.

Obwohl in beschriebenen Ausführungsformen die gesamte Stabilisierungsvorrichtung 10; 20; 20A; 30 aus einem steifelastischen Material besteht, besteht in einer modifizierten Ausführungsform, bei der das Basisteil 12; 22; 22A1, 22A2 und das Stützteil 14; 24; 24A1, 24A2 getrennt hergestellt und danach fest miteinander verbunden werden die Möglichkeit, nur das Basisteil 12; 2; 22A1, 22A2 aus einem steifelastischen Material herzustellen.

In einer anderen modifizierten Ausführungsform besteht die Stabilisierungsvorrichtung 10; 20; 20A; 30; 40 oder zumindest das Basisteil 12; 22; 22A1, 22A2, 32; 42 aus einem plastisch verformbaren Material.

Die Stabilisierungsvorrichtung 10; 20; 20A; 30; 40 besteht in den bevorzugten Ausführungsformen aus Kunststoff, wie Polypropylen, oder aus Metall, wie z.B. Stahlblech. Die Erfindung ist jedoch hierauf nicht beschränkt, sondern es kann jedes andere Material verwendet werden, was hierfür geeignet ist.

Weitere Abänderungen von oder Modifikationen der erläuterten Ausführungsformen sind möglich.

In einer in Fig. 7 gezeigten Ausführungsform basierend auf der Ausführungsform von Fig. 2 hat das Basisteil 22 eine V-Form im Querschnitt statt der Form eines Kreissegments.

In einer Ausführungsform von Fig. 8 weist das Basisteil 22 Durchbrüche 26 auf. Dies hat den Vorteil, dass Wurzelgeflecht durch diese Durchbrüche 26 wachsen kann, was zu einer weiteren Verfestigung der Stabilisierungsvorrichtung 20 im Erdreich E führt. Die Durchbrüche 26 können kreisförmig, quadratisch, rechteckig, oval sein oder eine andere geometrische Form haben.

In einer modifizierten Ausführungsform weist auch das Stützteil 24 Durchbrüche 26 auf.

In der in Fig. 9 gezeigten Ausführungsform ist die untere Kante 22b im zentrischen Bereich gewölbt oder spitz ausgebildet, um den Eintreibvorgang zu erleichtern.

Fig. 10 zeigt eine Ausführungsform, bei der das Stützteil 24 keine gleichmäßige Keilform hat, sondern konvex gewölbt ausgebildet ist. In einer modifizierten Ausführungsform ist das Stützteil 24 an seiner Stirnfläche wellenförmig ausgebildet, wobei die Amplituden der Wellen sich zur unteren Kante 22b hin in ihrer Größe verringern. Auch durch diese Maßnahmen wird der Eintreibvorgang erleichtert.

Fig. 11 zeigt eine Ausführungsform, bei der eine obere Kante 24a des Stützteils 24 höher als die obere Kante 22a des Basisteils 22a angeordnet ist, d.h. die obere Kante 24a des Stützteils 24 über die obere Kante 22a des Basisteils 22a hinausragt. Damit wird beim Eintreiben der Stabilisierungsvorrichtung die Gefahr der Schädigung des Basisteils 22 weitgehend vermieden.

Fig. 12 zeigt eine Ausführungsform einer Stabilisierungsvorrichtung 40 mit einem Basisteil 42, bei dem eine vertikale Reihe mehrerer Stützbereiche 44a, 44b, 44c entlang einer Mittellinie M aus dem Basisteil 32 durch Stanzen und Biegen geformt sind. Die Höhe HB des Stützbereiches 44a; 44b; 44c verringert sich von der oberen Kante 42a des Basisteils 42 zur unteren Kante 42b des Basisteils 42 hin. Die Stützbereiche 44a, 44b, 44c können eine konvexe Wölbung aufweisen.

Alle Ausführungsformen sind so bemessen, dass die Krümmung des Halbrohrs, des Basisteils in Form eines Kreissegments oder des Basisteils in V-Form an den Durchmesser bzw. Breitenabmessung des stangenförmigen Gegenstandes oder Erdankers angepasst ist.

Obwohl bei den gezeigten Ausführungsformen nur ein sich vertikal erstreckendes Stützteil, ein sich vertikal erstreckender Stützbereich oder eine vertikale Reihe von Stützbereichen dargestellt sind, sind in modifizierten Ausführungsformen auch mehrere sich vertikal erstreckende Stützteile, Stützbereiche oder Reihen von Stützbereichen angeordnet. Die Stützteile oder Stützbereiche sind parallel zueinander verlaufend oder in einem Winkel zueinander verlaufend angeordnet.

Bevorzugterweise ist der Durchmesser D des Basisteils kleiner als der Durchmesser des stabförmigen Gegenstands oder Erdankers, so dass diese beim Anlegen an den stabförmigen Gegenstand oder Erdanker und beim Eintreiben nach außen gespreizt werden. Dadurch ergibt sich eine besonders gute Lagestabilität des stangenförmigen Gegenstands oder Erdanker.

Die in den Figuren 7 bis 12 offenbarten Merkmale sind auch für die Ausführungsformen der anderen Figuren kombinierbar. Ausdrücklich wird darauf verwiesen, dass ähnlich der Ausführungsform von Fig. 11 auch bei der Ausführungsform von Fig. 4 der Stützbereich 34 höher ausgebildet sein kann, als obere Kante 32a des Basisteils 32.

Weitere Mischformen zwischen den beschriebenen Ausführungsformen, wie z.B. die anderen in den Figuren 7 bis 12 dargestellten Merkmale und deren Modifikationen mit den Ausführungsformen der Fig. 1 bis 4 und deren Modifikationen sind daher ausdrücklich zum Schutzumfang der vorliegenden Erfindung zugehörig anzusehen.

## Patentansprüche

1. Stabilisierungsvorrichtung zur Lagestabilisierung eines stabförmigen Gegenstandes oder eines Erdankers im Erdreich (E), wobei die Stabilisierungsvorrichtung (10; 20; 20A; 30; 40) ein Basisteil (12; 22; 22A1, 22A2; 32; 42) und ein Stützteil (14; 24; 24A1, 24A2) oder einen Stützbereich (34; 44a, 44b, 44c) aufweist, das bzw. der eine geringere Abmessung in Breitenrichtung (B) als das Basisteil (12; 22; 22A1, 22A2; 32; 42) hat und mindestens einen Abschnitt zum Abstützen an dem stabförmigen Gegenstand oder Erdanker aufweist, der in einem Bereich, der näher zu einer oberen Kante (12a; 22a; 22A1a, 22A2a; 32a; 42a) liegt, eine größere Abmessung in Richtung der Tiefe (T) hat, als in einem Bereich, der näher zu einer unteren Kante (12b; 22b; 22A1b, 22A2b; 32b; 42b) liegt.

2. Stabilisierungsvorrichtung nach Anspruch 1, **dadurch gekennzeichnet, dass** der Abschnitt zum Abstützen an dem stabförmigen Gegenstand oder Erdanker sich von der oberen Kante (12a; 22a; 22A1a, 22A2a; 32a) zur unteren Kante (12b; 22b; 22A1b, 22A2b; 32b) durchgehend verjüngt..

3. Stabilisierungsvorrichtung nach Anspruch 1 oder 2, **dadurch gekennzeichnet, dass** das Basisteil (12; 22; 22A1, 22A2; 32; 42) die Form eines Halbkreises oder eines Kreissegments hat oder eine V-Form hat.

4. Stabilisierungsvorrichtung nach einem der Ansprüche 1 bis 3, **dadurch gekennzeichnet, dass** wenigstens das Basisteil (12; 22; 22A1, 22A2; 32; 42) aus einem Material mit steifelastischen Eigenschaften hergestellt ist.

5. Stabilisierungsvorrichtung nach einem der Ansprüche 1 bis 4, **dadurch gekennzeichnet, dass** das Stützteil (14; 24; 24A1, 24A2) oder der Stützbereich (34) gleich lang wie das Basisteil (12; 22; 22A1, 22A2; 32) in Richtung der Höhe (H) ist oder in einem Abstand von der unteren Kante (12b; 22b; 22A1b, 22A2b; 32b) des Basisteils (12; 22; 22A1, 22A2; 32) endet.

6. Stabilisierungsvorrichtung nach einem der Ansprüche 1 bis 4, **dadurch gekennzeichnet, dass** eine obere Kante des Stützteils (14; 24; 24A1, 24A2) oder des Stützbereiches (34) höher in Richtung der Höhe (H) als die obere Kante (12a; 22a; 22A1a, 22A2a; 32a) des Basisteils (12; 22; 22A1, 22A2; 32) ausgebildet ist.

7. Stabilisierungsvorrichtung nach einem der Ansprüche 1 bis 6, **dadurch gekennzeichnet, dass** der Stützbereich (34) durch Umformen des Basisteils (32) oder durch Urformen hergestellt ist.

8. Stabilisierungsvorrichtung nach einem der Ansprüche 1 bis 7, **dadurch gekennzeichnet, dass** das Basisteil (12; 22; 22A1, 22A2; 32; 42) und/oder das Stützteil (14; 24; 24A1, 24A2) und/oder der Stützbereich (34; 44a, 44b, 44c) Durchbrüche (26) aufweist.

9. Stabilisierungsvorrichtung nach Anspruch 8, **dadurch gekennzeichnet, dass** die Durchbrüche (26) kreisförmig, quadratisch, rechteckig, oval sind oder eine andere geometrische Form haben.

10. Stabilisierungsvorrichtung nach einem der Ansprüche 1 bis 9, **dadurch gekennzeichnet, dass** die untere Kante (12b; 22b; 32b; 42b) des Basisteils (12; 22; 32; 42) im zentrischen Bereich gewölbt oder spitz ausgebildet ist.

11. Stabilisierungsvorrichtung nach einem der Ansprüche 1 bis 10, **gekennzeichnet durch** eine Vielzahl von Stützteilen (14; 24; 24A1, 24A2) oder Stützbereichen (34; 44a, 44b, 44c).

12. Stabilisierungsvorrichtung nach einem der Ansprüche 1 bis 11, **dadurch gekennzeichnet, dass** die Stabilisierungsvorrichtung (10; 20; 20A; 30; 40) oder wenigstens ein Teil davon aus Metall oder Kunststoff besteht.

13. Verfahren zur Herstellung einer Stabilisierungsvorrichtung mit folgenden Verfahrensschritten:
- Zuschneiden einer Metallblechs, und
- Umformen des Metallblechs in eine Bogenform oder V-Form unter gleichzeitigem oder zeitlich darauffolgendem Einpressen eines sich von einer oberen Kante in Richtung zu einer unteren Kante hin erstreckenden Sicke, solcherart, das deren Tiefe sich zur unteren Kante hin verjüngt.

14. Eintreibwerkzeug, insbesondere zum Eintreiben einer Stabilisierungsvorrichtung nach einem der Ansprüche 1 bis 12, **gekennzeichnet durch** mindestens eine Hohlzylinder-Hälfte (52; 54), die eine kreisbogenförmige Innenwand und eine kreisbogenförmige Außenwand aufweist.

15. Eintreibwerkzeug nach Anspruch 14, **dadurch gekennzeichnet, dass** zwei Hohlzylinder-Hälften (52, 54) vorgesehen sind, die über ein Scharnier (55) miteinander verbunden sind.
